# EUROPÄISCHE PATENTANMELDUNG

(11) **EP 2 775 070 A1**
(43) Veröffentlichungstag der Anmeldung: **10.09.2014**
(21) Anmeldenummer: 14156836.0
(22) Anmeldetag: 26.02.2014
(51) Int. Cl.: E04H 1/12

(54) **Abgrenzungsvorrichtung**

(30) Priorität: 05.03.2013 DE 202013100939 U
(71) Anmelder: Garten [Q] Lizenz GbR, 81825 München (DE)
(72) Erfinder: Vogl, Thomas, 81825 München (DE); Scholz, Markus, 81825 München (DE); Armbrüster, Jens, 81825 München (DE)
(74) Vertreter: Ter Meer Steinmeister & Partner

(57) **Zusammenfassung**

Es wird eine Abgrenzungsvorrichtung zum Abgrenzen von zwei aneinandergrenzenden Bereichen (A, B), angegeben, umfassend: vier Außenseiten (110, 120, 130, 140); wenigstens zwei Aufnahmeräume (150, 160, 151, 152, 161, 162) innerhalb der Abgrenzungsvorrichtung (100), die voneinander zugriffstechnisch getrennt sind, wobei wenigstens einer der Aufnahmeräume (150, 151, 152) von einer ersten Außenseite (110) über wenigstens einen Öffnungsbereich und von einem ersten der aneinandergrenzenden Bereiche (A) zugänglich ist und wenigstens ein zweiter Aufnahmeraum (160, 161, 162) von einer dritten Außenseite (130) über wenigstens einen anderen Öffnungsbereich zugänglich ist, wobei die dritte Außenseite (130) der ersten Außenseite (110) gegenüberliegt und von dem anderen der aneinandergrenzenden Bereiche (B) zugänglich ist, und an zweiten und vierten Außenseiten (120, 140), die sich gegenseitig gegenüberliegen und die jeweils an die gegenüberliegenden ersten und dritten Außenseiten (110, 130) angrenzen, keine Öffnungsbereiche angeordnet sind.

## Beschreibung

Die Erfindung betrifft eine Abgrenzungsvorrichtung zum Abgrenzen von zwei aneinander grenzenden Bereichen.

Üblicherweise sind Abgrenzungsvorrichtungen als Zäune oder Mauern ausgebildet. Es zeichnet sich jedoch gerade in Ballungszentren eine zunehmende Verdichtung der Flächen ab. Auch die klassischen Wohngebiete des Mittelstands sind davon betroffen. Die durchschnittliche Grundfläche von Gärten in Reihen- und Doppelhaussiedlungen oder von Mehrparteienwohnanlagen mit Gartenanteil hat sich in den letzten 20 Jahren halbiert. Im Vergleich zur Anzahl von freistehenden Einfamilienhäusern hat sich die Anzahl von Reihenhäusern bzw. Doppelhäusern drastisch erhöht. Ein wesentliches Charakteristikum bei Mehrparteienwohnanlagen mit Gartenanteil sind aneinandergrenzende Seitenwände. Im Gartenbereich oder Terrassenbereich werden aufgrund dieser aneinandergrenzenden Seitenwände und aufgrund der reduzierten Grundstücksgrößen konventionelle Abgrenzungsvorrichtungen in Form von Zäune oder Mauern eingesetzt, um wenigstens einen Sichtschutz zu gewährleisten. Daher ergibt sich bei Reihenhäusern bzw. Doppelhäusern oder bei Mehrparteienwohnanlagen mit Gartenanteil das Erfordernis einer effizienteren Nutzung der zunehmend kleiner werdenden Außenbereiche.

Gegenstände zur Benutzung von Terrassen bzw. zur Bewirtschaftung von Gärten werden heutzutage in Gartenhäusern untergebracht bzw. verstaut, die einen erheblichen Flächenbedarf erfordern und somit den bereits reduzierten Grundstücksanteil weiter reduzieren. Bei einer relativ kleinen Terrasse bzw. bei kleinen Gartengrundstücken, insbesondere bei Reihen-, Doppelhäusern und Mehrparteienwohnanlagen mit Gartenanteil, ist jedoch einerseits kein Platz für ein übliches Gartenhaus vorhanden und andererseits besteht auch meist keine Bedarf für ein Gartenhaus mit einer Größe, welches üblicherweise in großen Gartengrundstücken aufgestellt wird.

Daher ist es eine Aufgabe der vorliegenden Erfindung, eine Fläche im Außenbereich von Grundstücken, insbesondere bei Reihen-, Doppelhäusern und Mehrparteienwohnanlagen mit Gartenanteil effektiver zu nutzen.

Diese Aufgabe wird durch die Merkmale der unabhängigen Ansprüche gelöst.

Die Erfindung basiert auf dem Gedanken, einerseits auf einen Bewegungsraum innerhalb einer Aufbewahrungsvorrichtung zu verzichten, andererseits jedoch die Notwendigkeit einer Abgrenzung zwischen zwei benachbarten Grundstücken damit zu verbinden, eine Aufbewahrungsmöglichkeit zu schaffen.

Terrassen bzw. Gartengrundstücke von Reihen-, Doppelhäusern und Mehrparteienwohnanlagen mit Gartenanteil zeichnen sich dadurch aus, dass insbesondere in Gebäudenähe Sichtschutzwände errichtet werden, die beim Betreten der Terrasse wenigstens eine gewisse Privatsphäre garantieren, wobei dann in einem gewissen Abstand von der Hauswand konventionelle Abgrenzungsmöglichkeiten wie Zäune bzw. Hecken aufzufinden sind. Üblicherweise werden seitlich an diesen Trenn- bzw. Sichtschutzwänden Aufbewahrungsboxen oder Gartenschränke positioniert. Aufgrund der geringen Fläche der Terrasse ist jedoch meist nicht die erforderliche Tiefe zum Verstauen von Terrassenmöbeln bzw. Gartengeräten gegeben.

Das Erfordernis, Terrassenmöbel bzw. Gartengeräte zu verstauen bzw. aufzubewahren, ergibt sich jedoch für beide Parteien der aneinandergrenzenden Grundstücke. Auf diesem Erfordernis basiert die Erfindung. Es wird eine Abgrenzungsvorrichtung vorgeschlagen, die den erforderlichen Sichtschutz im gebäudenahen Bereich gewährleistet und gleichzeitig auch eine Aufbewahrungsmöglichkeit bietet. Üblicherweise würde man bei dem Erfordernis einen Sichtschutz zu gewährleisten zwei Aufbewahrungsvorrichtungen jeweils mit der Rückseite aneinanderstellen, um somit einen gewissen Sichtschutz bzw. eine Abgrenzung zu erreichen. Diese konventionell aneinandergestellten Aufbewahrungsvorrichtungen haben jedoch den Nachteil, dass sie keiner Partei eine erforderliche Tiefe beispielsweise zum Verstauen eines Rasenmähers bzw. von größeren Terrassenmöbeln ermöglichen.

Dazu wird erfindungsgemäß eine Abgrenzungsvorrichtung vorgeschlagen, die zum Abgrenzen von zwei aneinandergrenzenden Bereichen dient. Die Abgrenzungsvorrichtung gemäß der vorliegenden Erfindung weist vier Außenseiten auf, wobei wenigstens zwei Aufnahmeräume innerhalb der Abgrenzungsvorrichtung vorhanden sind, die jedoch voneinander zugriffstechnisch getrennt sind. Dabei ist ein erster Aufnahmeraum von einer ersten Außenseite zugänglich, die im ersten der aneinandergrenzenden Bereiche liegt, wobei wenigstens ein zweiter Aufnahmeraum von einer dritten Außenseite zugänglich ist und die dritte Außenseite der ersten Außenseite gegenüberliegt, wobei die dritte Außenseite von dem anderen der aneinandergrenzenden Bereiche zugänglich ist. Weiter zeichnet sich die erfindungsgemäße Abgrenzungsvorrichtung dadurch aus, dass an zweiten und vierten Außenseiten, die sich auch gegenseitig gegenüberliegen und die jeweils an die ersten und dritten Außenseiten angrenzen, keine Öffnungsbereiche angeordnet sind. Diese Anordnung ermöglicht es den beteiligten Parteien bzw. den Nutzern der aneinandergrenzenden Bereiche jeweils auf die volle Tiefe oder wenigstens auf eine Tiefe zurückgreifen zu können, die größer ist als die Tiefe, die die Abgrenzungsvorrichtung mit den Aufnahmeräumen auf ihrem Grundstück belegt. So ist es beispielsweise möglich, der linksseitigen Partei den ersten Aufnahmeraum zugänglich zu machen, wozu ein Türelement auf der Außenseite der Abgrenzungsvorrichtung angeordnet ist, die in dem Bereich der linksseitigen Partei angeordnet ist und wenigstens einen weiteren Aufnahmeraum über ein weiteres Türelement der rechtsseitig befindlichen Partei zugänglich zu machen. Bei einer herkömmlichen Lösung von aneinander gestellten Aufbewahrungsvorrichtungen hätte keine Partei die Möglichkeit, einen Gegenstand, beispielsweise einen Rasenmäher in der Abgrenzungsvorrichtung runterzubringen, es sei denn, die Abgrenzungsvorrichtung würde um die Tiefe, die der Rasenmäher erfordert, in das Grundstück der entsprechenden Partei hineinragen. Mit der erfindungsgemäßen Abgrenzungsvorrichtung mit den wenigstens zwei Aufnahmeräumen ist es jedoch möglich, dass den Parteien auf der linken bzw. rechten Seite der aneinandergrenzenden Bereiche eine Tiefe zur Verfügung gestellt wird, die größer ist, als die Tiefe, die die Abgrenzungsvorrichtung mit den Aufnahmeräumen auf dem jeweiligen Grundstück belegt.

Gemäß einem anderen Aspekt der Erfindung wird eine Abgrenzungsvorrichtung zum Abgrenzen von zwei aneinandergrenzenden Bereichen angegeben, umfassend: vier Außenseiten, wenigstens zwei Aufnahmeräume innerhalb der Abgrenzungsvorrichtung, die voneinander zugriffstechnisch getrennt sind, wobei wenigstens einer der Aufnahmeräume von einer ersten Außenseite über wenigstens einen Öffnungsbereich und von einem ersten der aneinandergrenzenden Bereiche zugänglich ist und wenigstens ein zweiter Aufnahmeraum von einer dritten Außenseite über wenigstens einen anderen Öffnungsbereich zugänglich ist, wobei die dritte Außenseite der ersten Außenseite gegenüberliegt und von dem anderen der aneinandergrenzenden Bereiche zugänglich ist und an zweiten und vierten Außenseiten, die sich gegenseitig gegenüberliegen und die jeweils an die gegenüberliegenden ersten und dritten Außenseiten angrenzen, keine Öffnungsbereiche angeordnet sind, wobei sich wenigstens einer der Aufnahmeräume in seiner Raumtiefe wenigstens teilweise über die Grenzlinie zwischen den abzugrenzenden Bereichen erstreckt.

Gemäß einem weiteren Aspekt der vorliegenden Erfindung wird eine Abgrenzungsvorrichtung zum Abgrenzen von zwei aneinandergrenzenden Bereichen angegeben, umfassend: vier Außenseiten, wenigstens zwei Aufnahmeräume innerhalb der Abgrenzungsvorrichtung, die voneinander zugriffstechnisch getrennt sind, wobei wenigstens einer der Aufnahmeräume von einer ersten Außenseite über wenigstens einen Öffnungsbereich und von einem ersten der aneinandergrenzenden Bereiche zugänglich ist und wenigstens ein zweiter Aufnahmeraum von einer dritten Außenseite über wenigstens einen anderen Öffnungsbereich zugänglich ist, wobei die dritte Außenseite der ersten Außenseite gegenüberliegt und von dem anderen der aneinandergrenzenden Bereiche zugänglich ist und an der zweiten und vierten Außenseite, die sich gegenseitig gegenüberliegen und die jeweils an die gegenüberliegenden ersten und dritten Ausführungsseiten angrenzen, keine Öffnungsbereiche angeordnet sind, wobei der eine Öffnungsbereich oder die mehreren Öffnungsbereiche zusammen, die zu demselben Aufnahmeraum gehören, eine Fläche aufweisen, die im wesentlichen einer Fläche einer Außenseite dieses Aufnahmeraums entspricht. Die Öffnungsbereiche bei dieser und auch bei den anderen erfindungsgemäßen Abgrenzungsvorrichtungen stellen die Öffnungen dar, über die der Nutzer in den Aufnahmeraum zugreifen kann. Anders als bei üblichen Gartenhäusern zeichnet sich die erfindungsgemäße Abgrenzungsvorrichtung mit den zwei Aufnahmeräumen dadurch aus, dass Öffnungsbereiche vorhanden sind, die sich jeweils über eine gesamte Außenseite wenigstens eines Aufnahmeraums erstrecken.

Bei der eben beschriebenen Abgrenzungsvorrichtung wird somit die Möglichkeit gegeben, dass von der Außenseite in dem einen Bereich der aneinandergrenzenden Bereiche nur ein Teil als Öffnungsbereich zur Verfügung steht. Dieser Öffnungsbereich gibt jedoch im Wesentlichen die volle Seitenfläche des Aufnahmeraums frei, der an dieser Außenseite liegt. So steht der Partei, die den Aufnahmeraum von dieser Seite nutzt, beispielsweise nur die Hälfte der gesamten Außenseite als Öffnungsbereich zur Verfügung. Der anderen Partei steht dann die andere Hälfte bzw. der andere Anteil der Außenseite auf ihrer Seite des Bereichs der aneinandergrenzenden Bereiche zur Verfügung.

Gemäß einem weiteren Aspekt der vorliegenden Erfindung wird eine Abgrenzungsvorrichtung zum Abgrenzen von zwei aneinandergrenzenden Bereichen angegeben, umfassend: vier Außenseiten, wenigstens zwei Aufnahmeräume innerhalb der Abgrenzungsvorrichtung, die voneinander zugriffstechnisch getrennt sind, wobei wenigstens einer der Aufnahmeräume von einer ersten Außenseite über wenigstens einen Öffnungsbereich und von einem ersten der aneinandergrenzenden Bereiche zugänglich ist und wenigstens ein zweiter Aufnahmeraum von einer dritten Außenseite über wenigstens einen anderen Öffnungsbereich zugänglich ist, wobei die dritte Außenseite der ersten Außenseite gegenüberliegt und von dem anderen der aneinandergrenzenden Bereiche zugänglich ist, und an zweiten und vierten Außenseiten, die sich gegenseitig gegenüberliegen und die jeweils an die gegenüberliegenden ersten und dritten Außenseiten angrenzen, keine Öffnungsbereiche angeordnet sind, wobei der eine Öffnungsbereich und die mehreren Öffnungsbereiche zusammen, die zu demselben Aufnahmeraum gehören, eine Fläche aufweisen, die im wesentlichen einer Fläche auf der Außenseite dieses Aufnahmeraums entspricht, wobei sich wenigstens einer der Aufnahmeräume in seiner Raumtiefe wenigstens teilweise über eine Grenzlinie zwischen den abzugrenzenden Bereichen erstreckt. Bei der Abgrenzungsvorrichtung gemäß diesem Aspekt wird somit eine Lösung angegeben, bei der ein Aufnahmeraum, der von einer Seite zugänglich ist, tiefer ist als die Tiefe, die die Abgrenzungsvorrichtung auf dem Grundstück der betreffenden Partei belegt.

Die Aufgabe wird auch durch eine Abgrenzungsvorrichtung zum Abgrenzen von drei oder mehr aneinandergrenzenden Bereichen gelöst, umfassend: vier Außenseiten; wenigstens eine Anzahl von Aufnahmeräumen innerhalb der Abgrenzungsvorrichtung, die voneinander zugriffstechnisch getrennt sind, wobei die Anzahl der Aufnahmeräume wenigstens der Anzahl der aneinandergrenzenden Bereichen entspricht, und wobei die Aufnahmeräume jeweils wenigstens einen Öffnungsbereich aufweisen, der vom jeweiligen Bereich der aneinandergrenzenden Bereiche zugänglich ist, wobei die Öffnungsbereiche auf ersten und dritten Außenseiten angeordnet sind und die dritte Außenseite der ersten Außenseite gegenüberliegt und an zweiten und vierten Außenseiten, die sich gegenseitig gegenüberliegen und die jeweils an die gegenüberliegenden ersten und dritten Außenseiten angrenzen, keine Öffnungsbereiche angeordnet sind. Vorzugsweise sind innerhalb der Abgrenzungsvorrichtung Trennelemente angeordnet, die jeweils Seitenflächen der Aufnahmeräume bilden, wobei wenigstens ein Trennelement, welches parallel zur ersten und dritten Außenseite verläuft, eine gemeinsame Rückwand für zwei Aufnahmeräume bildet, wobei diese zwei Aufnahmeräume jeweils von der einen bzw. von der anderen Partei zugänglich sind. Das heißt, anders als bei konventionellen Aufbewahrungsvorrichtungen, die aneinandergestellt werden, gibt es hier eine einzige gemeinsame Rückwand, die jeweils die Rückwand für zwei aneinander grenzende Aufnahmeräume bildet. Somit wird Raumtiefe gespart, die zur effizienten Aufbewahrung von Gegenständen benötigt wird.

Die Abgrenzungsvorrichtungen gemäß den Aspekten der Erfindung weisen jeweils wenigstens zwei Aufnahmeräume auf, die voneinander zugriffstechnisch getrennt sind. Zugriffstechnisch getrennt bedeutet in diesem Sinne, dass ein Aufnahmeraum der von einem Bereich für eine Partei zugänglich ist, nicht von der gegenüberliegenden Seite und der anderen Partei zugänglich ist. Somit wird sichergestellt, dass auf Gegenstände im Aufnahmeraum der Partei A, nicht von der Partei B zugriffen werden kann. Dies lässt sich insbesondere durch stabile Trennelemente erreichen, die innerhalb der Abgrenzungsvorrichtung vorhanden sind und die nach der Montage und Inbetriebnahme der Abgrenzungsvorrichtung nicht verschiebbar sind.

In einer vorteilhaften Ausgestaltung kann wenigstens eine gemeinsame Rückwand entweder auf der Grenzlinie angeordnet sein oder außerhalb der Grenzlinie verlaufen. Wenn die gemeinsame Rückwand auf der Grenzlinie angeordnet ist, steht den beiden Parteien jeweils die halbe Raumtiefe der Abgrenzungsvorrichtung mit einem entsprechenden Aufnahmeraum zur Verfügung steht. Vorteilhafterweise oder auch alternativ ist das als gemeinsame Rückwand dienende Trennelement bei sich gegenüberliegenden Aufnahmeräumen jedoch parallel versetzt zur Grenzlinie angeordnet, d. h., das als gemeinsame Rückwand dienende Trennelement liegt entweder in dem einen Bereich der aneinandergrenzenden Bereiche oder in dem anderen Bereich der beiden aneinandergrenzenden Bereiche. Dabei ist es jedoch in jedem Fall parallel zur Grenzlinie zwischen den abzugrenzenden Bereichen angeordnet. In Spezialfällen kann von der parallelen Anordnung des als gemeinsame Rückwand dienenden Trennelements abgewichen werden. Wie bereits oben erwähnt, ist wenigstens ein als Rückwand dienendes Trennelement zwischen zwei gegenüberliegenden Aufnahmeräumen, die jeweils von den beiden abzugrenzenden Bereichen zugänglich sind, verstellbar, d.h., während der Montage der Abgrenzungsvorrichtung einigen sich die Parteien auf die jeweilige Raumtiefe des Aufnahmeraums, der ihnen zur Verfügung steht. Es ist offensichtlich, dass sich hierbei verschiedene Aufteilungsmodalitäten ergeben können. Beispielsweise ist es für bestimmte Gegenstände, die nicht viel Platz erfordern, ausreichend, einen Aufnahmeraum vorzusehen, der eine geringe Raumtiefe aufweist, jedoch eine entsprechende Höhe erfordert, zum Unterbringen der entsprechenden Gegenstände, beispielsweise Haken, Spaten, Besen. Das heißt, der Aufnahmeraum mit der geringen Raumtiefe bietet der Partei auf der einen Außenseite die Möglichkeit, die schmalen und hohen Gegenstände sicher aufzubewahren. Der anderen Partei auf dem gegenüberliegenden Bereich wird dadurch ein Aufnahmeraum geschaffen, der eine größere Raumtiefe zur Verfügung stellt. Folglich kann die andere Partei die Gegenstände, die eine größere Raumtiefe zur Aufbewahrung erfordern, beispielsweise Terrassenmöbel oder Rasenmäher, in diesem Aufnahmeraum unterbringen.

Ein Alleinstellungsmerkmal der erfindungsgemäßen Abgrenzungsvorrichtungen ist es, dass an der Seite, die beispielsweise an die Hauswand angrenzt bzw. zur Hauswand ausgerichtet ist, und an der zu dieser Seite parallel verlaufenden Außenseite keine Öffnungsbereiche und Türelemente angeordnet sind. Das heißt, die Abgrenzungsvorrichtung mit den zwei Aufnahmeräumen kann jeweils nur von der ersten bzw. dritten Außenseite geöffnet werden bzw. ist von der ersten bzw. dritten Außenseite über die entsprechenden Öffnungsbereiche zugänglich, die an den jeweiligen Seiten angeordnet sind.

Ein weiteres Alleinstellungsmerkmal der erfindungsgemäßen Abgrenzungsvorrichtungen ist es, den oder die Öffnungsbereiche für einen jeweiligen Aufnahmeraum so groß auszubilden, dass sie jeweils fast oder genau der Fläche der Außenseite des jeweiligen Aufnahmeraums entsprechen. Damit wird ein barrierefreier Zugang zu dem Aufnahmeraum sichergestellt.

Vorzugsweise ist das verstellbare Trennelement bzw. die Rückwand, mit der die Raumtiefe der einzelnen Aufnahmeräume eingestellt wird, verriegelbar, so dass ein nachträgliches Verschieben des Trennelements von beiden Bereichen nicht mehr möglich ist, nachdem es verriegelt wurde. Dies ist einerseits dadurch möglich, dass die Einstellmöglichkeiten nach vollständiger Montage der Abgrenzungsvorrichtung verdeckt sind bzw. die Einstellmöglichkeiten für das verstellbare Trennelement auf beiden Seiten der Bereiche der aneinandergrenzenden Bereiche angeordnet sind, so dass ein Manipulieren des Einstellelements von einer Seite nicht ausreicht, um das als gemeinsame Rückwand dienende Trennelement zu verschieben. Dadurch wird verhindert, dass die eine oder andere Partei während der Benutzung der Abgrenzungsvorrichtung die Trennelemente zu ihrem Vorteil verschieben kann.

Wie bereits oben dargestellt, dienen die erfindungsgemäßen Abgrenzungsvorrichtungen gemäß den verschiedenen Aspekten zur Gewährleistung eines Sichtschutzes zwischen den aneinandergrenzenden Grundstücken. Um diesen Sichtschutz weiter zu verbessern, können an der zweiten oder vierten Außenseite der Abgrenzungsvorrichtung, an denen jeweils kein Öffnungsbereich bzw. Türelement vorhanden ist, Befestigungsmittel vorgesehen sein. Diese Befestigungsmittel können einerseits Befestigungsmittel sein, an denen weitere Sichtschutzelemente befestigt werden bzw. an denen ein Zaun befestigt wird. Andererseits ist es möglich, über die Befestigungselemente die Abgrenzungsvorrichtung mit der Hauswand zu verbinden. Auch auf der Oberseite bzw. Dachfläche der Abgrenzungsvorrichtung ist es möglich, Befestigungsmittel vorzusehen, um eine weitere Abgrenzungsvorrichtung bzw. Abtrennelemente, die dem Sichtschutz dienen, anzubringen.

In einer vorteilhaften Ausgestaltung ist es möglich, dass auf der ersten bzw. dritten Außenseite, über die die Aufnahmeräume jeweils zugänglich sind, ein oder mehrere Öffnungsbereiche vorhanden sind. So ist es möglich, einen Aufnahmeraum über mehrere Öffnungsbereiche zugänglich zu machen. Das heißt, ein Aufnahmeraum kann zwei Öffnungsbereiche aufweisen, die sich dann beispielsweise über zwei Türelemente bzw. Schubladenelemente oder Sichtschutzelemente öffnen lassen. Es ist auch möglich, zwei nebeneinander angeordnete Aufnahmeräume mit gleicher bzw. unterschiedlicher Raumtiefe mit einem Türelement zu verschließen, so dass sich durch Öffnen der einen Tür ein Zugriff auf beide Aufnahmeräume ergibt. In einer vorteilhaften Ausgestaltung sind die Türelemente oder Abdeckelemente bspw. mittels Schlössern verschließbar, um die in der Abgrenzungsvorrichtung bzw. den Aufnahmeräumen vorhandenen Gegenstände vor Diebstahl zu schützen.

In einer vorteilhaften Ausgestaltung ist die Abgrenzungsvorrichtung mit den zwei Aufnahmeräumen so aufgeteilt, dass der erste und der zweite Aufnahmeraum jeweils eine Raumtiefe aufweisen, die im wesentlichen der Ausdehnung der Abgrenzungsvorrichtung zwischen den ersten und dritten Außenseiten entspricht. In dieser Ausgestaltung ist die Rückseite eines jeweiligen Aufnahmeraums die Außenseite, die im anderen der abzugrenzenden Bereiche liegt. Folglich sind hier keine als gemeinsame Rückwand dienende Trennelemente vorhanden. Bei dieser Ausgestaltung ist es jeder Partei möglich, einen Aufnahmeraum mit einer Raumtiefe zu nutzen, die doppelt so groß ist wie die Tiefe, mit der die Abgrenzungsvorrichtung auf dem jeweiligen Grundstück liegt.

Zur Unterbringung von langen Gegenständen kann es vorteilhaft sein, dass sich ein Aufnahmeraum nach oben öffnen lässt. Dazu ist es möglich, neben einem vertikalen Türelement zum Öffnen der Außenseite, über eine sich nach oben öffnende Klappe die Möglichkeit zu geben, die Diagonale des Aufnahmeraums besser zu nutzen, beispielsweise beim Einstellen von langen Gegenständen wie Besen oder Harken. Die Klappe, die als Abdeckelement ausgestaltet ist, das sich nach oben öffnen lässt, ist dabei so ausgestaltet, dass sie die Abgrenzungsvorrichtung bzw. die Aufnahmeräume innerhalb der Abgrenzungsvorrichtung wasserdicht abdichtet. Dies kann beispielsweise durch einen Überstand über die entsprechenden Türelemente gewährleistet werden.

Die erfindungsgemäßen Abgrenzungsvorrichtungen sollten eine Höhe von wenigstens 1m aufweisen, wodurch wenigstens ein gewisser Sichtschutz zwischen benachbarten Parteien gewährleistet wird. Vorzugsweise sollte die Höhe der Abgrenzungsvorrichtung 1,80m aufweisen.

Ein ganz besonderer Vorteil, der sich durch die erfindungsgemäße Abgrenzungsvorrichtung ergibt, besteht darin, dass die Fläche, die beispielsweise durch eine Sichtschutzmauer belegt werden würde, nun effizient zur Aufbewahrung verwendet werden kann. In einer vorteilhaften Ausgestaltung weist die Abgrenzungsvorrichtung verschiedene Höhen für seitlich benachbarte Aufnahmeräume auf, die von einem der beiden abzugrenzenden Bereiche zugänglich sind. Das heißt, die Abgrenzungsvorrichtung ist stufenförmig aufgebaut. Beispielsweise kann ein Aufnahmeraum, der mit seiner Außenseite an die Hausseite angrenzt, eine höhere Höhe aufweisen als ein Aufnahmeraum, der mit seiner Außenseite in den Garten ausgerichtet ist. Durch diese Ausgestaltung ist es möglich, einen langsam abfallenden Sichtschutz in Richtung Gartenbereich zu ermöglichen, wie er üblicherweise in heutigen Gärten von Reihen-, Doppelhäusern und Mehrparteienwohnanlagen mit Gartenanteil anzutreffen ist.

Die Abgrenzungsvorrichtung ist einerseits für den Gartenbereich oder Terrassenbereich vorgesehen, insbesondere jedoch für den Außenbereich. Deshalb bestehen wenigstens die außenliegenden Flächen aus einem wetterfesten Material. Das heißt, die verwendeten Materialien bestehen entweder aus Holz, Kunststoff bzw. Metall oder einer Kombination davon. Als besonders wetterfest haben sich Hochdrucklaminate erwiesen.

In einer besonderen Ausgestaltung ist es möglich, neben Aufnahmeräumen, die seitlich benachbart sind und im wesentlichen eine größere vertikale Höhe als horizontale Breite aufweisen, auch Aufnahmeräume vorzusehen, die in ihrer Breite größer als in ihrer Höhe sind. Dazu ist es möglich, dass beispielweise in einem unteren Bereich ein Aufnahmeraum vorhanden ist, der der einen Partei zugänglich ist, und im oberen Bereich ein Aufnahmeraum in der Abgrenzungsvorrichtung vorhanden ist, der von der anderen Partei vom anderen Bereich der abzugrenzenden Bereiche zugänglich ist. Auch hier lassen sich mit gemeinsam genutzten Rückwänden mehrere Aufnahmeräume schaffen, die verschiedene Raumtiefen aufweisen und sich somit an verschiedene Gegebenheiten bzw. Anforderungen zum Verstauen von entsprechenden Gegenständen anzupassen.

Wie bereits oben erwähnt, ist es möglich, die Abgrenzungsvorrichtung bis zu einer gewissen Höhe vorzusehen, in der ein sinnvolles Verstauen von Gegenständen möglich ist. Die Abgrenzungsvorrichtung kann jedoch auch in ihrer Höhe durch weitere Sichtschutzwände bzw. Abtrennelemente verlängert werden, um somit einen effektiven Sichtschutz zu gewährleisten. Die Aufnahmeräume können durch Einlegeböden und Trennwände individuell gestaltet werden. D.h. jede Partei kann ihre Aufnahmeräume durch Regalsysteme an ihre Bedürfnisse anpassen. Somit ist es möglich, dass ein Aufnahmeraum, der von einem ersten Bereich zugänglich ist und von der Partei A genutzt wird, vollständig mit Einlegeböden versehen ist. Der diesem Aufnahmeraum gegenüberliegende andere Aufnahmeraum, der von der Partei B genutzt wird und von dem anderen der beiden Bereiche zugänglich ist, kann jedoch keinen Einlegeboden aufweisen und beispielsweise mit Halterungen zur Befestigung von Harken, Spaten und Besen ausgestattet sein.

Besonders vorteilhaft ist es, bei einer Abgrenzungsvorrichtung ein gemeinsam nutzbaren Aufnahmeraum vorzusehen, der von beiden Bereichen zugänglich ist, um bspw einen gemeinsam genutzten Gegenstand darin zu verstauen.

Die erfindungsgemäße Abgrenzungsvorrichtung lässt sich auch bei mehr als zwei Grundstücksbereichen einsetzen. So ist es bspw. möglich die Abgrenzungsvorrichtung auf einem Bereich zu platzieren, an dem vier Grundstücke aneinandergrenzen. Somit wird jeder der vier Parteien wenigstens ein Aufnahmeraum zugewiesen, der dabei entweder Ausdehnungen aufweist, die der jeweils belegten Grundstücksfläche entsprechen oder es können Vereinbarungen zwischen den Parteien getroffen werden, das einer Partei ein Aufnahmeraum zugewiesen wird, der auch über die Grenzlinie hinausgeht.

Die Grenzlinie erstreckt sich hierbei meist entlang der Längsachse der Abgrenzungsvorrichtung bzw. auf der Mitte der Ausdehnung zwischen der ersten und dritten Außenseite. IN besonderen Ausgestaltungen kann sich die Grenzlinie auch außerhalb der Längsachse der Abgrenzungsvorrichtung erstrecken.

Im Folgenden wird die vorliegende Erfindung anhand von detaillierten Figuren näher erläutert.
Fig. 1 zeigt eine perspektivische Ansicht einer Abgrenzungsvorrichtung mit mehreren Aufnahmeräumen gemäß der vorliegenden Erfindung;
Fig. 2 zeigt eine Schnittdarstellung der Abgrenzungsvorrichtung gemäß Fig. 1;
Fig. 3 zeigt eine andere Darstellung einer erfindungsgemäßen Abgrenzungsvorrichtung;
Fig. 4 zeigt eine perspektivische Darstellung der erfindungsgemäßen Abgrenzungsvorrichtung, bei der die Innenaufteilung dargestellt ist;
Fig. 5 zeigt eine Schnittdarstellung, die die Verstellbarkeit der Trennelemente zeigt;
Fig. 6 zeigt eine Detailansicht für die verstellbaren Trennelemente;
Fig. 7 zeigt eine erfindungsgemäße Abgrenzungsvorrichtung mit einer weiteren seitlichen Trennvorrichtung;
Fig. 8 zeigt eine erfindungsgemäße Abgrenzungsvorrichtung, mit einer Trennvorrichtung, die auf der oberen Seite bzw. Dachfläche montiert ist;
Fig. 9 zeigt eine Schnittdarstellung einer erfindungsgemäßen Abgrenzungsvorrichtung mit nur zwei Aufnahmeräumen;
Fig. 10 zeigt eine perspektivische Ansicht der Abgrenzungsvorrichtung gemäß Fig. 9;
Fig. 11 zeigt eine alternative Ausgestaltung einer Abgrenzungsvorrichtung gemäß einem weiteren Ausführungsbeispiel;
Fig. 12 zeigt eine perspektivische Ansicht einer Abgrenzungsvorrichtung gemäß Fig. 11 mit einer anderen Aufteilung der Aufnahmeräume;
Fig. 13A, B und C zeigen ein drittes Ausführungsbeispiel einer erfindungsgemäßen Abgrenzungsvorrichtung;
Fig. 14A und B zeigen Abgrenzungsvorrichtungen und deren Verwendung bei Doppel- bzw. Reihenhäusern oder Mehrparteienwohnanlagen mit Gartenanteil;
Fig. 15 zeigt ein weiteres Ausführungsbeispiel der vorliegenden Erfindung mit Abdeckelementen, die sich nach oben öffnen lassen.
Fig. 16a, b zeigen ein weiteres Ausführungsbeispiel der erfindungsgemäßen Abgrenzungsvorrichtung, die zur Abgrenzung von vier Grundstücken vorgesehen ist.

### AUSFÜHRLICHE BESCHREIBUNG DER AUSFÜHRUNGSBEISPIELE

Die erfindungsgemäße Abgrenzungsvorrichtung mit wenigstens zwei Aufnahmeräumen, dient dazu, Gerätschaften und andere Gegenstände möglichst platzsparend im Freien aufzubewahren, ohne dabei einen Bewegungsraum innerhalb der Abgrenzungsvorrichtung bzw. den Aufnahmeräumen vorzusehen. Im Folgenden wird auf die einzelnen Ausführungsbeispiele Bezug genommen, wobei jedoch nicht bei jedem Ausführungsbeispiel alle Details bzw. Elemente wiederholt werden.

Fig. 1 zeigt eine perspektivische Darstellung einer erfindungsgemäßen Abgrenzungsvorrichtung gemäß dem ersten Ausführungsbeispiel. Die Abgrenzungsvorrichtung weist insgesamt vier Außenseiten 110, 120, 130, 140 auf, die jeweils über Türelemente 116 geöffnet werden können. Die Abgrenzungsvorrichtung gemäß Fig. 1 weist vier Aufnahmeräume auf. Die Aufteilung ist in Fig. 2 ersichtlich. Die linke Hälfte der Abgrenzungsvorrichtung 100 ist in die Aufnahmeräume 151, 152 unterteilt, wobei die rechte Hälfte der Abgrenzungsvorrichtung in die Aufnahmeräume 162, 161 aufgeteilt ist. Von der Seite B sind die Aufnahmeräume 152, 162 zugänglich. Hingegen sind vom Bereich A die Aufnahmeräume 151 bzw. 161 zugänglich. Es ist ersichtlich, dass das jeweilige als gemeinsame Rückwand dienende Trennelement 182 außerhalb der Grenzlinie 170 angeordnet ist. Es ist jedoch auch möglich, eines oder beide Trennelement 182 auf der Grenzlinie anzuordnen. Selbst bei einer Anordnung der Trennelemente 182 auf der Grenzlinie 170 ergeben sich erfindungswesentliche Vorteile bei der Abgrenzungsvorrichtung, indem beispielsweise die Fläche zur Errichtung eines Sichtschutzes in Form einer Mauer gespart wird und zur Aufbewahrung eingesetzt werden kann.

Die erfindungsgemäße Abgrenzungsvorrichtung gemäß Fig. 1 und 2 weist in ihrem Inneren Trennelemente 180 und 181 auf, die als Außen- bzw. Mittelwände vorhanden sind. Die Außenwände lassen sich dabei nicht verändern, jedoch kann bei entsprechender Einigung der beiden Parteien A und B auch ein Verschieben der Mittelwand 181 zur Aufteilung der Aufnahmeräume vorgenommen werden, wobei dann jedoch die Breite der Rückwände 182 an die Verschiebung der Mittelwand 181 angepasst werden muss. In Fig. 1 ist durch die aufgeklappte Tür im Aufnahmeraum 161 ein Einlegeboden 121 angedeutet.

Fig. 3 und 4 zeigen eine andere Form einer erfindungsgemäßen Abgrenzungsvorrichtung, bei der auch vier Aufnahmeräume 151, 152, 161, 162 vorhanden sind. Aus Fig. 4 ist die innere Aufteilung der Aufnahmeräume 151, 152, 161, 162 ersichtlich. Die Aufnahmeräume 161, 162 liegen sich gegenseitig gegenüber und sind von zwei verschiedenen Seiten 110, 130 bzw. A und B zugänglich. Gleiches gilt für die Aufnahmeräume 151, 152, die jeweils von der ersten und der dritten Seite 110, 130 von den einzelnen Bereichen A und B zugänglich sind. Bei der Abgrenzungsvorrichtung gemäß Fig. 4 sind die Trennelemente 182 eingezeichnet, die jeweils als gemeinsame Rückwand dienen. Darüber hinaus ist ein Trennelement 181 als Mittelwand dargestellt. Um die Darstellung der Aufteilung zu verdeutlichen ist das Türelement 116 vom rechts nicht dargestellt.

In Fig. 5 ist die Verstellbarkeit der als Rückwand dienenden Trennelemente 182 dargestellt. In der Bodenplatte 185 bzw. in der gegenüberliegenden Dachplatte, die in Fig.6 dargestellt sind, sind jeweils Bohrungen 183 bspw. mit einem Rastermaß- oder abstand angebracht, in die Einsteckelemente 184 eingeführt werden. Diese Einsteckelemente 184 weisen beispielsweise eine Gabelform auf, in die die einzusetzende Rückwand 182 eingesetzt wird. Nachdem die Rückwand 182 in die Einsteckelemente 184 der Bodenplatte 185 und der Dachplatte eingesetzt ist und die Abgrenzungsvorrichtung 100 vollständig montiert ist, d. h., die Dachplatte mit den Außenseiten befestigt oder verschraubt ist, lassen sich die Einsteckelemente 184 nicht mehr aus den Bohrungen 183 in der Boden- bzw. Dachplatte 185 entfernen, so dass ein nachträgliches Verschieben der Rückwand 182 zugunsten der einen oder anderen Partei verhindert wird. Durch diese Ausgestaltung ist es möglich, die Aufnahmeräume 161, 162 bzw. 151, 152 zugriffstechnisch voneinander zu trennen. Jedoch sind auch alternative oder weitere Maßnahmen möglich, um einen Zugriff in einen Aufnahmeraum der gegenüberliegenden Partei zu verhindern.

In Fig. 7 und 8 sind Abgrenzungsvorrichtungen 100 dargestellt, die Befestigungselemente 190 aufweisen, über die ein seitliches Abtrennelement 191 in Form eines Zauns bzw. einer Sichtschutzwand befestigt werden kann. Gemäß Fig. 8 sind auf der Dachplatte einer Abgrenzungsvorrichtung 100 Befestigungselemente 190 angeordnet, mittels denen ein Abtrennelement bzw. eine Sichtschutzwand 192 befestigt werden kann.

Fig. 9 und 10 zeigen eine andere erfindungsgemäße Abgrenzungsvorrichtung mit einen anderen Aufteilung. Die erfindungsgemäße Abgrenzungsvorrichtung gemäß Fig. 9 bzw. 10 weist nur zwei Aufnahmeräume 150, 160 auf, die jeweils von der einen bzw. anderen Seite A, B der abzugrenzenden Bereiche A, B zugänglich sind. Vorteil dieser Ausgestaltung ist es, dass jeder Seite die volle Raumtiefe der Abgrenzungsvorrichtung 100 zur Verfügung steht. D.h. in dieser Ausgestaltung gibt es keine gemeinsam genutzten Rückwände. Eine Rückwand der Aufnahmeräume 150, 160 wird hier jeweils durch die Außenseite der Abgrenzungsvorrichtung 100 gebildet.

In den Fig. 11 und 12 ist ein weiteres Ausführungsbeispiel der vorliegenden Erfindung dargestellt. Die erfindungsgemäße Abgrenzungsvorrichtung 100 gemäß Fig. 11 weist dabei zwei Aufnahmeräume 141, 142 auf, die übereinander angeordnet sind, wobei der untere Aufnahmeraum 141 vom Bereich A zugänglich ist und der obere Aufnahmeraum 142 vom Bereich B zugänglich ist. Hier ist es ersichtlich, dass der untere Aufnahmeraum 141, der vom Bereich A zugänglich ist, über zwei Türelemente 116 geöffnet werden kann. Der obere Aufnahmeraum 142, der vom gegenüberliegenden Bereich B zugänglich ist, ist ebenso über zwei Türelemente 116 zugänglich, wobei die Anzahl der Türelemente 116 nicht gleich sein muss. Ebenso muss die Art und Weise der Türelemente 116 nicht gleich sein. Es ist auch möglich, an der Oberseite Klappen anzubringen, die ein Öffnen bzw. Aufschwenken der Türelemente 116 nach oben ermöglichen.

Im Ausführungsbeispiel gemäß Fig. 12 sind die übereinanderliegenden Aufnahmeräume weiter durch gemeinsame Rückwände 182 aufgeteilt. Somit steht der Partei im Bereich A ein tieferer Aufnahmeraum 145 im unteren Bereich zur Verfügung und ein Aufnahmeraum 144 mit geringerer Raumtiefe im oberen Bereich. Der Partei im Bereich B steht im unteren Bereich ein Aufnahmeraum 146 mit geringerer Raumtiefe zur Verfügung. Im oberen Bereich hat diese Partei einen Aufnahmeraum 143 mit einer größeren Raumtiefe. Die Summe der Raumtiefen der beiden gegenüberliegenden Aufnahmeräume 145 und 146 als auch der Aufnahmeräume 143 und 144 entsprechen hierbei der Gesamttiefe der Abgrenzungsvorrichtung 100.

In Fig. 13 ist ein weiteres Ausführungsbeispiel der vorliegenden Erfindung gezeigt. Die Abgrenzungsvorrichtung 100 gemäß Fig. 13A, B und C weist dabei fünf bzw. sechs Aufnahmeräume 151, 152, 161, 162, 171, 172, 175 auf. Die Aufteilung gemäß Fig. 13B zeigt einen Aufnahmeraum 175 auf der rechten Seite, der gemeinsam nutzbar ist. Hier ist es möglich, beispielsweise einen Rasenmäher zur gemeinsamen Nutzung unterzubringen, der von beiden Seiten A, B aus der Abgrenzungsvorrichtung entnommen werden kann. Ebenso ist es möglich, wie in Fig. 13C gezeigt, Aufnahmeräume 151, 152, 161, 162, 171, 172 mit verschiedenen Raumtiefen zur Verfügung zu stellen, wobei im mittleren Bereich, d.h. bei den Aufnahmeräumen 161, 162 das Trennelement 182 auf der Grenzlinie 170 angeordnet ist.

In Fig. 14A und B wird der Einsatz der erfindungsgemäßen Abgrenzungsvorrichtung 100 dargestellt. So ist ersichtlich, dass die Abgrenzungsvorrichtung 100 mit einer Außenseite, insbesondere der vierten Außenseite 140 an der Hauswand anliegt, wobei die zweite Außenseite 120 in Richtung Garten gerichtet ist und die Aufnahmeräume über die Türelemente von der ersten und dritten Außenseite 110, 130 zugänglich sind.

Bei der Abgrenzungsvorrichtung gemäß Fig. 14B ist ersichtlich, dass der Aufnahmeraum, der an die Hauswand angrenzt, eine höhere Höhe h1 aufweist, als die Aufnahmeräume, die in Richtung Garten gerichtet sind und jeweils nur eine Höhe h2 aufweisen.

Gemäß Fig. 15 ist eine Abgrenzungsvorrichtung dargestellt, bei der Abdeckelemente 118 vorhanden sind, die sich nach oben öffnen lassen, um ein einfacheres Entnehmen von Gegenständen aus den entsprechenden Aufnahmeräumen zu ermöglichen. So ist es möglich, dass nur einer oder zwei Aufnahmeräume Abdeckelemente 118 aufweisen, die sich nach oben öffnen lassen. Andererseits ist es möglich, jeden Aufnahmeraum mit einem Abdeckelement 118 zu versehen, was sich nach oben öffnen lässt.

In Fig. 16a ist eine Abgrenzungsvorrichtung gezeigt, die in einem Bereich platziert ist, so dass Teile der Abgrenzungsvorrichtung auf vier Grundstücken liegen. Somit wird den Parteien der Grundstücke A, B, C, D jeweils ein Aufnahmeraum zur Verfügung gestellt, der jeweils nur von dieser Partei zugänglich ist. Gemäß Fig. 16b ist eine Abgrenzungsvorrichtung gezeigt, bei der die Aufnahmeräume für die vier Parteien ungleichmäßig verteilt sind. So sind die Aufnahmeräume für die Parteien in den Bereichen B und D größer als die Aufnahmeräume für die Parteien in den Bereichen A und C. Damit steht den Parteien in den Bereichen B und D jeweils mehr Platz zur Verfügung als Fläche auf den Grundstücken belegt wird. Eine derartige Aufteilung bedarf der Absprache zwischen den Parteien, kann aber durch eine unterschiedliche Nutzung der Grundstücke durch die Parteien vorteilhaft sein, zum Beispiel benötigen Familien mit Kindern meist mehr Stauraum als Parteien, die den Garten nicht aktiv nutzen.

Es ist auch eine Nutzung der erfindungsgemäßen Abgrenzungsvorrichtung in einem Bereich möglich, in dem drei Grundstücke aneinandergrenzen.

Es ist ebenso möglich, eine Abgrenzungsvorrichtung vorzusehen, bei der nur ein einziger gemeinsam genutzter Aufnahmeraum vorhanden ist, bspw. um einen Rasenmäher zur gemeinsamen Nutzung unterzubringen. Dazu müssten dann ggf. die Öffnungsbereiche für die Parteien vergrößert werden, bspw. mit Türen, die die jeweilige Ecke der Abgrenzungsvorrichtung umgreifen, um den Rasenmäher besser in der Abgrenzungsvorrichtung zu verstauen bzw. besser heraus zu holen. Bei einem derartigen Konzept, würde zwar die Notwendigkeit der wenigstens zwei Aufnahmeräume entfallen. Es würde jedoch trotzdem eine Abgrenzungsvorrichtung bereitgestellt werden, die die zunehmend kleiner werdenden Grundstücke effizienter ausnutzt und gleichzeitig einen Sichtschutz bereitstellt. Darüber hinaus weist eine derartige Abgrenzungsvorrichtung als erfindungswesentliches Merkmal einen Stauraum auf, der nicht begehbar ist.

Die oben beschriebenen Aufteilungsmöglichkeiten der Abgrenzungsvorrichtung lassen sich beliebig miteinander kombinieren. Bspw. ist es möglich, einen Teil der Abgrenzungsvorrichtung mit horizontal verlaufenden Aufnahmeräumen, wie in Fig. 11 oder 12, zu gestalten und einen anderen Teil der Abgrenzungsvorrichtung wie in Fig. 13b oder 13c zu gestalten.

Mit der vorliegenden erfindungsgemäßen Abgrenzungsvorrichtung 100 lassen sich somit die kleiner werdenden Grundstücksflächen, insbesondere bei Reihen-, Doppelhäusern und Mehrparteienwohnanlagen mit Gartenanteil effektiver nutzen, wobei den beteiligten Parteien trotzdem größere Raumtiefen zur Aufbewahrung von Gegenständen zur Verfügung gestellt werden, ohne dass die beteiligten Parteien dafür die Fläche auf ihrem Grundstück mit einem eigenen Geräteschuppen mit entsprechender Tiefe belegen müssen.

## Patentansprüche

1. Abgrenzungsvorrichtung zum Abgrenzen von zwei aneinandergrenzenden Bereichen (A, B), umfassend:
- vier Außenseiten (110, 120, 130, 140);
- wenigstens zwei Aufnahmeräume (150, 160, 151, 152, 161, 162) innerhalb der Abgrenzungsvorrichtung (100), die voneinander zugriffstechnisch getrennt sind,
wobei wenigstens einer der Aufnahmeräume (150, 151, 152) von einer ersten Außenseite (110) über wenigstens einen Öffnungsbereich und von einem ersten der aneinandergrenzenden Bereiche (A) zugänglich ist und
wenigstens ein zweiter Aufnahmeraum (160, 161, 162) von einer dritten Außenseite (130) über wenigstens einen anderen Öffnungsbereich zugänglich ist, wobei die dritte Außenseite (130) der ersten Außenseite (110) gegenüberliegt und von dem anderen der aneinandergrenzenden Bereiche (B) zugänglich ist, und
an zweiten und vierten Außenseiten (120, 140), die sich gegenseitig gegenüberliegen und die jeweils an die gegenüberliegenden ersten und dritten Außenseiten (110, 130) angrenzen, keine Öffnungsbereiche angeordnet sind.

2. Abgrenzungsvorrichtung nach Anspruch 1, wobei sich wenigstens einer der Aufnahmeräume (150, 160, 151, 152, 161, 162) in seiner Raumtiefe wenigstens teilweise über eine Grenzlinie (170) zwischen den abzugrenzenden Bereichen (A, B) oder über die Längsachse der Abgrenzungsvorrichtung erstreckt.

3. Abgrenzungsvorrichtung nach einem der Ansprüche 1 oder 2, wobei der eine Öffnungsbereich oder die mehreren Öffnungsbereiche zusammen, die zu demselben Aufnahmeraum (150, 160) gehören, eine Fläche aufweisen, die im Wesentlichen einer Fläche einer Außenseite dieses Aufnahmeraums (150, 160) entspricht.

4. Abgrenzungsvorrichtung nach einem der vorherigen Ansprüche zum Abgrenzen von drei oder mehr aneinandergrenzenden Bereichen (A, B, C, D), wobei wenigstens eine Anzahl von Aufnahmeräumen (150, 160, 151, 152, 161, 162) innerhalb der Abgrenzungsvorrichtung (100) vorgesehen sind, die voneinander zugriffstechnisch getrennt sind, wobei die Anzahl der Aufnahmeräume wenigstens der Anzahl der aneinandergrenzenden Bereichen (A, B, C, D) entspricht, und wobei die Aufnahmeräume (150, 151, 152) jeweils wenigstens einen Öffnungsbereich aufweisen, der vom jeweiligen Bereich (A, B, C, D) der aneinandergrenzenden Bereiche (A B, C, D) zugänglich ist, wobei die Öffnungsbereiche auf ersten und dritten Außenseiten (110, 130) angeordnet sind und die dritte Außenseite (130) der ersten Außenseite (110) gegenüberliegt und an zweiten und vierten Außenseiten (120, 140), die sich gegenseitig gegenüberliegen und die jeweils an die gegenüberliegenden ersten und dritten Außenseiten (110, 130) angrenzen, keine Öffnungsbereiche angeordnet sind.

5. Abgrenzungsvorrichtung nach einem der Ansprüche 1 bis 4, wobei innerhalb der Abgrenzungsvorrichtung Trennelemente (180, 181, 182) angeordnet sind, die Seitenflächen der Aufnahmeräume (150, 160) bilden, wobei wenigstens ein Trennelement (182), welches parallel zur ersten und dritten Außenseite (110, 130) verläuft, eine gemeinsame Rückwand (182) von zwei Aufnahmeräumen (151, 152; 161, 162) bildet.

6. Abgrenzungsvorrichtung nach Anspruch 5, wobei das als gemeinsame Rückwand dienende Trennelement (182) zur Grenzlinie (170) zwischen den abzugrenzenden Bereichen (A, B) parallel versetzt oder auf der Grenzlinie (170) angeordnet ist und wenigstens ein als Rückwand dienendes Trennelement (182) zwischen gegenüberliegenden Aufnahmeräumen (151, 152) verstellbar und/oder verriegelbar ist, um ein nachträgliches Verschieben des Trennelements (182) von einem der beiden Bereiche (A, B) aus zu verhindern.

7. Abgrenzungsvorrichtung nach einem der vorhergehenden Ansprüche, wobei die Abgrenzungsvorrichtung (100) zur Aufteilung von aneinandergrenzenden Bereichen (A, B) vorgesehen ist und Öffnungsbereiche für den Zugang zu den wenigstens zwei Aufnahmeräumen (150, 160) auf verschiedenen Bereichen (A, B) liegen.

8. Abgrenzungsvorrichtung nach einem der vorhergehenden Ansprüche, wobei der oder die Öffnungsbereiche mittels Türelementen (116) und/oder Abdeckelementen verschließbar sind und/oder wenigstens ein Aufnahmeraum (150, 160) ein Abdeckelement (118) aufweist, das sich nach oben öffnen lässt.

9. Abgrenzungsvorrichtung nach einem der vorhergehenden Ansprüche, wobei die Fläche des einen oder der mehreren Öffnungsbereiche auf einer der ersten oder dritten Außenseite (110, 130) im Wesentlichen der Fläche der jeweiligen Außenseite (110, 130) der Abgrenzungsvorrichtung (100) entspricht.

10. Abgrenzungsvorrichtung nach einem der vorhergehenden Ansprüche, wobei der erste und zweite Aufnahmeraum (150, 160) jeweils nur über den einen oder die mehreren Öffnungsbereiche des jeweiligen Aufnahmeraums (150, 160) zugänglich sind und/oder ein weiterer Aufnahmeraum (175) gemeinsam von beiden Bereichen (A, B) zugänglich ist.

11. Abgrenzungsvorrichtung nach einem der vorhergehenden Ansprüche, wobei der erste und zweite Aufnahmeraum (150, 160) jeweils eine Raumtiefe aufweisen, die im Wesentlichen der Ausdehnung der Abgrenzungsvorrichtung (100) zwischen den ersten und dritten Außenseiten (110, 130) entspricht.

12. Abgrenzungsvorrichtung nach einem der vorhergehenden Ansprüche, wobei die Abgrenzungsvorrichtung (100) mehrere Aufnahmeräume (152, 162; 151, 161) aufweist, die von einem der aneinandergrenzenden Bereiche (A, B) zugänglich sind, wobei wenigstens eine Rückwand (182) der mehreren Aufnahmeräume (152, 162; 151, 161) nicht auf der Grenzlinie (172) zwischen den aneinandergrenzenden Bereichen (A, B) verläuft.

13. Abgrenzungsvorrichtung nach einem der vorhergehenden Ansprüche, wobei die einzelnen Raumtiefen von Aufnahmeräumen (151, 152; 161, 162), die mit ihrer Rückwand (182) aneinandergrenzen, als Summe im wesentlichen der Ausdehnung der Abgrenzungsvorrichtung (100) zwischen der ersten und dritten Außenseite (110, 130) entspricht.

14. Abgrenzungsvorrichtung nach einem der vorhergehenden Ansprüche, wobei die Abgrenzungsvorrichtung (100) für den Außenbereich, insbesondere für den Gartenbereich oder Terrassenbereich ausgebildet und wetterfest ist.

15. Abgrenzungsvorrichtung nach einem der vorhergehenden Ansprüche, wobei die wenigstens zwei Aufnahmeräume (141, 142, 143, 144, 145, 146) übereinander angeordnet sind.
